# EUROPÄISCHE PATENTSCHRIFT

(11) **EP 0 413 927 B1**
(45) Veröffentlichungstag und Bekanntmachung des Hinweises auf die Patenterteilung: **25.08.1993**
(21) Anmeldenummer: 90111943.8
(22) Anmeldetag: 23.06.1990
(51) Int. Cl.: B65B 3/02

(54) **Vorrichtung zur Herstellung einer Flüssigkeitspackung**
Machine for forming packages for liquid products
Installation pour fabriquer des emballages pour des produits liquides

(30) Priorität: 17.08.1989 DE 3927199
(43) Veröffentlichungstag der Anmeldung: 27.02.1991
(73) Patentinhaber: Tetra Laval Holdings & Finance SA, 1009 Pully (CH)
(72) Erfinder: Reil, Wilhelm, D-6142 Bensheim (DE); Deutschbein, Ulrich, D-6109 Mühltal 3 (DE); Udo, Liebram, D-6102 Pfungstadt (DE)
(74) Vertreter: Weber, Dieter, Dr.

(56) Entgegenhaltungen:
- EP-A- 0 155 984
- EP-A- 0 217 057
- CH-A- 407 860
- DE-A- 3 531 728
- GB-A- 1 050 816
- US-A- 2 697 313

## Beschreibung

Die Erfindung betrifft eine Vorrichtung zur Herstellung einer Fließmittelpackung mit einem mit Kunststoff beschichteten Papiertubus, dessen eines Ende mindestens teilweise durch Spritzgießteile aus Kunststoff und dessen anderes Ende durch Falten und Schweißen des Tubusmaterials verschlossen sind, mit einer Schneideinrichtung, einer Falteinrichtung für die gleichzeitige Formung von wenigtens zwei Tubussen aus von der Bahn durch die Schneideinrichtung nach einander abgetrennten Zuschnitten, mit entsprechend der Anzahl der Bearbeitungsstränge wenigstens zwei um eine gemeinsame, quer zu dem jeweiligen Bearbeitungsstrang liegenden Achse taktweise drehend nebeneinander angeordneten Dornrädern, denen Spritzstationen angeordnet sind, mit einem eine Füllstation und eine Verschließstation aufweisenden Endlosförderer und mit einem Abförderer.

Aus der EP-A-0,217,057 ist eine Vorrichtung mit den vorstehend erwähnten Merkmalen bekannt. So werden bei der bekannten Vorrichtung vier parallel nebeneinander angeordnete Dornräder zum Anspritzen des Deckels an den Papiertubus verwendet und die einseitig offenen Hülsen vertikal nach unten auf einen Endlosförderer aufgestellt, der ebenfalls entsprechend vier Bearbeitungsstränge hat. Auf seinem Obertrum werden die jeweils vier oben offenen Hülsen unter einer Füllstation gefällt, danach verschlossen und schließlich am Ende des Endlosförderers auf einen Abförderer gegeben.

Der bekannten Vorrichtung liegt aber ein anderes Prinzip zugrunde, wonach nämlich die Laufrichtung der Papierbahn vor dem Abtrennen quer zur Laufrichtung des Materials bzw. der Pakkung im Bearbeitungsstrang verläuft. Der Grund für diese Maßnahme bei der bekannten Vorrichtung besteht darin, daß die Papierfasern zur Versteifung der Packung quer zur Tubuslängsachse verlaufen sollen.

Außerdem hat sich bei der bekannten Vorrichtung gezeigt, daß die Maschine insgesamt unerwünscht lang wurde, ohne daß man Möglichkeiten zur Verkürzung sah, zumal der in seiner Laufrichtung sehr lang ausgestaltete Endlosförderer von der Aufnahmeposition bis in die Abgabestellung alle notwendigen Arbeitsstationen auf seinem Obertrum aufnehmen muß.

Eine andere Herstellungsvorrichtung für Fließmittelpackungen ist aus der DE-A-35 31 728 bekannt. Dort konnte aber nur eine Reihe von Packungen in Laufrichtung hergestellt werden, auch wenn zwei nebeneinander angeordnete Dornräder auf einer gemeinsamen Achse taktweise drehend vorgesehen waren. Von der zugeführten Papierbahn wurden Zuschnitte vereinzelt und zu einem Tubus geformt, der in flachgelegtem Zustand in einem Magazin gestapelt wurde. Aus diesem Magazin wurden die Zuschnitte für die weitere Bearbeitung unten herausgenommen, aufgefaltet und abwechselnd einem ersten Domrad und nach gewisser Zeitverzögerung einem zweiten Domrad derart zugeführt, daß nach dem einseitigen Verschließen das erste Dornrad oben offene Hülsen in einer Reihe mit Lücken herstellte, während in diese Lücken ebenfalls oben offene Hülsen von dem zweiten Domrad hergestellt und eingegeben wurden. Danach erfolgen wieder Füllen, Verschließen usw. auf dem Obertrum eines Endlosförderers. Die Leistung dieser Maschine ließ zu wünschen übrig, und die Länge des Gesamtaufbaues war nachteilig groß.

Weiterhin ist aus der CH-A-407,860 eine ähnliche Vorrichtung zur Herstellung von Fließmittelpackungen bekannt, bei welcher wiederum vier Stränge von oben offenen Hälsen parallel zueinander gefällt und aerschlossen wurden. Auch diese bekannte Vorrichtung arbeitet aber nach einem anderen Prinzip, denn es wird in einer vorgeschalteten ersten Maschine aus einem Schlauch aus einer Packstoffbahn eine Reihe von Mantelteilen taktweise abgetrennt und nacheinander in einen quer zur Laufrichtung der Papierbahn sich bewegenden Förderer eingeladen, von welchem danach die vier Bearbeitungsstränge bestickt wurden. Bei dieser Vorrichtung hat sich gezeigt, daß sich die nebeneinander angeordneten Dornräder nur sehr langsam unter den Heißsiegelköpfen drehen können, so daß die Gesamtleistung der Maschine verhältnismäßig gering war, obgleich die Gesamtlänge der bekannten Vorrichtung außerordentlich groß war. Die Leistung litt außerdem unter längeren Füllzeiten, denn die Füllung erfolgte durch den angeschweißten Deckel hindurch.

Vor diesem Stand der Technik liegt der Erfindung die Aufgabe zugrunde, die Herstellungsvorrichtung der eingangs bezeichneten Art so zu verbessern und kleiner auszugestalten, daß die Leistung der Maschine trotz geringerer Baulänge und unter Vereinfachung einzelner Bearbeitungsschritte und -einheiten vergrößert werden kann.

Diese Aufgabe wird erfindungsgemäß dadurch gelöst, daß in einer Bahnverteilerstation einige von der Bahn abgetrennte Zuschnitte zur Bildung einer Mehrzahl von parallel zur Laufrichtung der Bahn liegenden Bearbeitungssrängen in eine entsprechende Anzahl parallel nebeneinanderliegend quer zur Laufrichtung der Bahn derart verteilt werden, daß sich eine quer zur Laufrichtung der Bahn erstreckende Reihe von Zuschnitten ergibt, und daß der Endlosförderer in in geradliniger Fortsetzung der jeweiligen Packungsbahn befindliche Positionen bringbare Aufnahmebehälter für die Packungen aufweist, wobei die Packungen am Untertrum mit umlaufen.

Zum einen wurde das Herstellungsprinzip bei Verwendung mehrerer Dornräder dadurch geändert, daß die Papierbahn in Richtung der allgemeinen Bearbeitungsstränge gelegt wird und die Vervielfachung durch eine Verteilung abgetrennter Zuschnitte in Querrichtung der Bearbeitungsstränge erfolgt. Dieses Verteilen kann so kurzfristig und schnell erfolgen, daß die sich jeweils quer zur Laufrichtung der Papierbahn erstreckende Reihe von Zuschnitten in kurzer Zeit gebildet werden kann und dann den Anfangsschritt für die Anzahl der parallel nebeneinander angeordneten Bearbeitungsstränge darstellt. Die erfindungsgemäße Bahnverteilerstation sorgt dafür, daß die einzelnen Bearbeitungsstränge mit je einem flachen Zuschnitt versorgt werden. Vermieden wird eine Verlangsamung wie bei bekannten Herstellungsvorrichtungen dadurch, daß nicht ein Tubus oder Mantel weiterverarbeitet wird, sondern daß Zuschnitte einer entsprechend schnell arbeitenden Falteinrichtung zugeführt werden, in welcher die Hälse bzw. der Tubus entsprechend der Anzahl der Bearbeitungsstränge geformt wird. Erst hinter dieser Falteinrichtung gelangt der soeben gebildete Tubus auf den jeweiligen Dom des nachgeschalteten Dornrades, wobei die Längsrichtung dieses Dornes in geradliniger Verlängerung zur Laufrichtung des Zuschnittes und des späteren Tubus von der Bahnverteilerstation stromabwärts liegt. Im Bereich der Dornräder werden die Tubusse oder Hülsen in an sich bekannter Weise an einem offenen Ende mit Spritzgießteilen aus Kunststoff versehen, so daß der jeweilige Papiertubus an diesem Ende geschlossen ist und mit diesem geschlossenen Ende in Laufrichtung vorn liegend von dem jeweiligen Dornrad dann abgenommen und in die Aufnahmeposition des weiterhin beschriebenen Endlosförderers gebracht wird. Auch hier ist es vorteilhaft, daß der jeweilige Aufnahmeberhälter am Endlosförderer in eine derart angeordnete Aufnahmeposition bringbar ist, daß der einseitig zugespritzte Papiertubus in geradliniger Fortsetzung vom Dornrad direkt auf dem Endlosförderer gebracht werden kann. Schließlich ist es weiterhin vorteilhaft, daß im Bereich des Endlosförderers der Papiertubus in geeignete Position ausrichtbar ist, d. h. mit dem offenen Boden nach oben; daß der Tubus in dieser Position gefüllt; und die Packung danach durch Querversiegeln vollständig verschlossen werden kann. Ein Abförderer nimmt die fertigen und gefüllten Packungen dann vom Endlosförderer ab und führt sie weiteren Behandlungsstationen zu, z. B. einer Station, wo mehrere Packungen zu einem Mehrfachgebinde durch Schrumpfen oder dergleichen gebündelt werden.

Durch die erfindungsgemäßen Maßnahmen bleibt für jeden Papiertubus ausreichend Zeit (auch Kühlzeit) zum teilweisen Verschliessen seiner einen Seite mit Spritzgießteilen. Gleichwohl wird die Leistung der Maschine nicht unerheblich gesteigert, und dennoch ist durch die geschickte Ausgestaltung und Anordnung der einzelnen Bearbeitungseinheiten der Platzbedarf der Gesamt maschine verringert. Im Gegensatz zu bisher bekannten Maschinen werden nämlich hier die Zuschnitte und die sich daraus bildenden Tuben in einer geradlinigen Ebene geführt bis zum Eintritt in den Endlosförderer, wo die Bearbeitung in zwei Ebenen erfolgt und gleichzeitig ein Umwenden der Packungen in die letztlich gewünschte Position erreicht wird. Wenn die Laufrichtung des Abförderers in Richtung der Achsen der Dornräder oder der Achsen der Umlenkräder des Endlosförderers verläuft, kann die Länge der Maschine erheblich verringert werden.

Die Ausgestaltung und überraschend zweckmäßige Zuordnung der einzelnen Baueinheiten zueinander erlaubt in weiterer vorteilhafter Weise eine schnelle und optimale Herstellung der Verpackung, zumal keinerlei unnötigen Prägelinien im Papiertubus vorgesehen werden müssen. Beispielsweise gibt es Packungsherstellungsmaschinen, bei denen der Tubus im Verlaufe seiner Herstellung zeitweise flachgelegt wird, und im Falle von runden oder teilweise runden Tubusformen ergeben sich dann zwei überflüssige Prägelinien, die erfindungsgemäß entfallen. Mit anderen Worten wird die Packung erfindungsgemäß von der Rolle und dann vom flachliegenden Zuschnitt abgenommen, bearbeitet und hergestellt, und es wird sogleich bei der ersten Faltung, nämlich in der oben erwähnten Falteinrichtung, die endgültige Gestalt des Papiertubus hergestellt, so daß unnötige Zwischenschritte, die lediglich durch die Herstellung bedingt wären, erfindungsgemäß entfallen.

Zweckmäßig ist es gemäß der Erfindung ferner, wenn die Bahn des jeweiligen Papiertubus bei der Übergabe von einer Station der Vorrichtung in die nächste von der Falteinrichtung bis zur Aufnahmeposition des Endlosförderers in einer horizontalen Geraden liegt. Bei mehreren Bahnen, und im vorliegenden Falle wurden mindestens zwei erwähnt und anhand eines anschaulichen Ausführungsbeispieles drei Bearbeitungslinien betrachtet, ergibt sich eine gerade Ebene, die sich von der Bahnverteilerstation bis zur Aufnahmeposition des Endlosförderers erstreckt. Auch im Bereich des Endlosförderers verändert sich diese Bearbeitungsbahn eigentlich nicht, denn sie wird nur in ein Obertrum und ein Untertrum aufgeteilt, so daß in beiden Trums eine Verarbeitung erfolgen kann, obwohl die beiden Trums parallel zu der erwähnten horizontalen, geraden Ebene liegen; das Obertrum um den Radius des Umlenkrades nach oben und das Untertrum nach unten versetzt.

Förderlich ist es auch für die Lösung der erfindungsgemäßen Aufgabe, wenn bei weiterer Ausgestaltung der Erfindung die Längsrichtung des Aufnahmebehälters, die in der Aufnahmeposition horizontal liegt, in der Abgabeposition vertikal liegt. Dies bedeutet, daß der Papiertubus in der erwähnten horizontalen Ebene geradlinig bis in die Aufnahmeposition des Endlosförderers in einer Richtung geführt wird, die parallel zur Längsrichtung des Aufnahmebehälters in der Aufnahmeposition ist. Es war oben erwähnt, daß die Aufnahmebehälter am Endlosförderer mit umlaufen - etwa wie eine Kette - und wenn die Längsrichtung des Aufnahmebehälters in der Aufnahmeposition horizontal liegt, ist es aus folgendem Grund zweckmäßig, wenn seine Längsrichtung in der Abgabeposition zum Abförderer hin vertikal liegt. Dann erfolgt nämlich eine Drehung um 90, vorzugsweise um 270°, und diese Drehung wird sogleich als Wendestation verwendet. Es wird nachfolgend noch erläutert, weshalb die letztliche Bearbeitung des querversiegelten Bodens zweckmäßigerweise in einer Stellung vorgenommen wird, in welcher der Boden unten und der Deckel oben liegt, d.h. die Längsrichtung der gefüllten Packung etwa vertikal liegt. Gerade diese Position wird aber durch das Wenden der Packung im Endlosförderer erreicht, wenn die Längsrichtung der Aufnahmebehälter in der erfindungsgemäß beschriebenen Weise von horizontal auf vertikal verändert wird.

Vorteilhaft ist es erfindungsgemäß weiterhin, wenn die Füll-und Verschließstation im Bereich des Endlosförderers, neben und in Funktionsverbindung zu diesem angeordnet sind. Hierdurch kann die Herstellungsmaschine erheblich verkürzt werden, insbesondere dann, wenn die Endbearbeitung des querversiegelten Bodens der Packung im Bereich des gekrümmten Überganges vom Obertrum zum Untertrum und teilweise noch im Bereich des Untertrums vorgenommen wird.

Eine weitere Verkürzung der Maschine ergibt sich dann, wenn erfindungsgemäß die Abförderrichtung des Abförderers wenigstens im Bereich des Endlosförderers parallel zur gemeinsamen Achse der Dornräder liegt. Dann nämlich kann die fertig verschlossene Packung aus der oben beschriebenen vertikalen Abgabeposition vom Endlosförderer abgenommen und zu anderen Bearbeitungsaggregraten geführt werden.

Die beschriebene Falteinrichtung, welche aus dem flachen Zuschnitt sogleich die fertige Hülse bzw. den Papiertubus herstellt, weist bei vorteilhafter weiterer Ausgestaltung der Erfindung an beweglich angetriebenen Armen gehalterte Rollen, einen Stützdorn und einen bewegbaren Schweißbacken auf, die alle nebeneinander angeordnet und miteinander in Eingriff bringbar sind. Legt man durch die Längsmittellinie dieser drei Teile, d. h. des Lagers der Arme, der Rollen, des Stützdornes und des bewegbaren Schweißbackens eine Verbindungslinie, dann liegt diese in zweckmäßiger Weise senkrecht auf der geraden Ebene, die vorzugsweise horizontal ist, so daß die Verbindungslinie vorzugsweise vertikal liegt. Der Stützdorn befindet sich dabei zweckmäßig auf einer solchen Höhe, daß der angelieferte, ebene Zuschnitt auf die obere Fläche des Stützdornes zu liegen kommt und zwar unterhalb der Arme und der Rollen. Werden dann die Arme in entsprechender Reihenfolge angesteuert, wie nachfolgend noch beschrieben wird, dann kann der Zuschnitt um den Stützdorn herumgerollt und auf derjenigen Seite des Stützdornes zur Längssiegelung gebracht werden, welcher den Armen gegenüberliegt. Dies ist die Seite, wo der Schweißbacken bewegbar angeordnet ist. Dieser fährt in zweckmäßiger Weise zur Erstellung der Längssiegelnaht auf die Unterseite des Stützdornes zu, versiegelt dort die Ränder des zuvor flachen und jetzt tubusförmigen Zuschnittes und bewegt sich dann wieder in die Anfangsposition im Abstand vom Stützdorn.

Zweckmäßig ist es gemäß der Erfindung ferner, wenn im Endlosförderer wenigstens eine Reihe von mindestens eine Ausnehmung für eine Packung aufweisenden Aufnahmebehältern in Form einer endlosen Kette umlaufend und im geraden Trum einander berührend antreibbar gehaltert ist und in geradliniger Fortsetzung der Packungsbahn im Abstand hintereinander Antriebs- und/oder Umlenkräder angeordnet sind. Von der Seite her gesehen liegen wenigstens zwei oder mehrere Aufnahmebehälter hintereinander bzw. ist ein Aufnahmebehälter mit mehreren hintereinander angeordneten Ausnehmungen ausgestattet. In Laufrichtung des Endlosförderers befindet sich ein Aufnahmebehälter neben dem anderen, so daß diese eine Reihe bilden und in Form einer endlosen Kette umlaufen. In dem jeweils geraden Ober- und Untertrum berühren sich die Aufnahmebehälter derart, daß sie einander schieben, ohne sich zu hemmen. Es würde also genügen, wenn der jeweilige Aufnahmebehälter im Bereich des Antriebs- und/oder Umlenkrades mit dem endlosen Förderelement in Eingriff ist und angetrieben wird, während im Bereich des geraden Trums der Antrieb durch Schubwirkung des nächst dahinterliegenden Aufnahmebehälters erfolgt. Hierdurch werden eine exakte Positionierung und genaue Geschwindigkeit erreicht.

Weiterhin ist es vorteilhaft, wenn jedes Antriebs- und Umlenkrad radiale Arme aufweist mit an den äußeren Enden befindlichen Nuten für den lösbaren Eingriff mit Zapfen der Aufnahmebehälter. Durch diesen Aufbau kann der jeweilige Aufnahmebehälter tatsächlich in den gebogenen Bereichen des Endlosförderers von den Antriebs- und Umlenkrädern geführt, bewegt und angetrieben werden, und in den anderen Bereichen tritt der Aufnahmebehälter von solchen Antriebselementen außer Eingriff, die mit dem endlosen Förderelement verbunden sind, wie z. B. die radialen Arme an den Rädern, oder eine Kette, welche die beiden Räder zusätzlich zu den Aufnahmebehältern verbindet. Durch die Nuten, in welche die Zapfen ein- und auslaufen können, gelingt das Eintreten in Eingriff und das Austreten außer Eingriff gleichmäßig und präzise.

Wenn weiterhin erfindungsgemäß an jeder Ausnehmung des Aufnahmebehälters eine verstellbare Tiefenhalterung befestigt ist, z. B. in Form eines L-förmig gebogenen Stabes oder dergleichen, der in Längsrichtung der aufzunehmenden Papierhülse verschieblich gelagert ist, können unterschiedlich lange Papiertuben eingeführt und auf genauer Höhe im Verlaufe der Bahn des Endlosförderers gehalten werden. Ein Aufnahmebehälter kann beispielsweise eine längliche Platte aufweisen, die sich von einem Ende über die gesamte Breite des Endlosförderers zum anderen Ende erstreckt und senkrecht zu ihrer Ausdehnungsfläche Ausnehmungen zum Einstecken der Papiertuben aufweist. Von dieser Platte im Bereich des jeweils geraden Trums des Endlosförderers können sich am Rand der Ausnehmungen Führungsstäbe über die Länge des zu halternden Papiertubus erstrecken. Der Tubus wird in die Ausnehmung eingeschoben und von den Stäben geführt, so daß er in der gewünschten Position schwach klemmend festgehalten wird.

Im Bereich des Endlosförderers kann die Packung vorzugsweise im Bereich des Obertrums gefüllt und mit einer Querversiegelung versehen werden. In diesem Zustand stehen dann von dem querversiegelten Boden dreieckförmige, doppellagige Materiallappen nach außen (in Richtung der Quersiegelnaht), welche umgelegt werden müssen. Hierzu befinden sich vorzugsweise im Bereich des Umlenkrades und damit im Bereich des gebogenen Teiles des Endlosförderers Tubuseckenumlege- und Anhefteinrichtungen.Längs der Bewegungsbahn des Endlosförderers werden in diesen Bereichen die Ecken des jeweiligen Tubus umgelegt, in dem nächstfolgenden Bereich angedrückt und an einer weiteren anderen Stelle durch Wärmeeinrichtungen angeheftet. Danach wird der jeweils fertige Tubus zum Abförderer weitergeleitet.

Bei einer bevorzugten Ausführungsform wird der in den in der Aufnahmeposition befindlichen Aufnahmebehälter eingeschobene Papiertubus um 90° in die Vertikale so nach oben bewegt, daß das offene Bodenende des Papiertubus oben, im allgemeinen Falle vom Endlosförderer fort gerichtet, angeordnet ist. In diesem Zustand wird der Tubus in einer weiteren Station des intermittierend fortschaltenden Endlosförderers angehoben, um den Tubus mit Füllgut zu füllen. Je nach dem Füllpegel wird der Papiertubus wieder abgesenkt, und nach dem vollständigen Abschließen des Füllvorganges schaltet der Endlosförderer in die nächste Position weiter. Vorzugsweise wird erst in der übernächsten Position die Querversiegelung des Bodens vorgenommen. An dem dann noch nicht ganz fertigen Faltboden stehen also die vorstehend beschriebenen Ecken nach außen heraus. Auf dem gekrümmten Wege der Quersiegelnaht vom Obertrum zum Untertrum werden die herausstehenden Ecken um 90° hochgestellt, während sich die Längsachse des Papiertubus beim Umwandern des Umlenkrades um 180° geschwenkt hat. Dann hat die Quersiegelnaht des Bodenfaltverschlusses sich weit genug abgekühlt und ist so ausgehärtet, daß sie mechanisch belastet werden kann. Das Füllgut steht nämlich dann über der Quersiegelnaht. Durch die Drehung der Packung um 180° vom Obertrum zum Untertrum fällt nämlich das Füllgut auf den Faltboden, bei welchem nun die durch die Faltung entstehenden Dreiecklappen an den Boden angedrückt und in der nächsten Station durch Wärme versiegelt werden. Diese Siegelwärme und auch noch etwa vom Quersiegeln in der Verschließstation vorhandene Wärme kann mit besonderem Vorteil vom Verpackungsgut aufgenommen werden, weil dieses nicht mehr im Abstand vom Faltboden (wie im Bereich des Obertrums) sondern durch das Herumdrehen der Packung (in den Bereich des Untertrums) direkt in Berührung mit dem Faltboden anliegt. Hierdurch können Kühlzeiten mit Vorteil weiter verkürzt werden. Das Füllgut selbst kann also teilweise als Kühlmedium verwendet werden. Der Fachmann versteht sogleich, daß durch diese erfindungsgemäße Maßnahme weiterhin eine Hochleistungsmaschine mit einfachen Betriebseinheiten und hohem Ausstoß verbessert werden kann.

Zweckmäßig ist es gemäß der Erfindung ferner, wenn eine Kühleinrichtung am Förderweg des am Papiertubus angespritzten Dekkels zwischen Spritzstation und Endlosförderer vorgesehen ist. Auch diese Maßnahme dient der besseren Kühlung und Erhöhung der Maschinenleistung. Vorzugsweise weist die Kühleinrichtung Düsen für ausgestoßene Kühlluft auf. Diese Düsen sind auf dem gesamten Viertelkreisweg von der Spritzstation bis zur Aufnahmeposition auf dem Dornrad vorzugsweise gleichmäßig verteilt und bestrahlen den frisch gespritzten Deckel bzw. die im Deckelbereich angespritzten Gießteile, so daß diese ausreichend gekühlt und ausgehärtet sind, wenn der einseitig verschlossenene Papiertubus vom Dornrad herabgeschoben und in den Aufnahmebehälter hinein gebracht ist.

Man kann die Packungsherstellungsmaschine nun auch so aufbauen, daß alle Antriebseinheiten auf der dem Betrachter der Maschine hinteren Maschinenseite angeordnet sind. Durch diese auf der Maschinenrückseite befindlichen Antriebe wird die Bedienung und die Wartung für das Personal begünstigt, weil die Motoren nicht stören.

Weitere Vorteile, Merkmale und Anwendungsmöglichkeiten der vorliegenden Erfindung ergeben sich aus der folgenden Beschreibung eines bevorzugten Ausführungsbeispieles in Verbindung mit den Zeichnungen. Es zeigen:
Fig. 1 in schematischer Darstellung perspektivisch die mit Kunststoff beschichtete Papierbahn, aus welcher der jeweilige Papiertubus geformt und zur Packung gestaltet und schließlich abgefördert wird,
Fig. 2 eine Seitenansicht auf die Herstellungsvorrichtung, wobei zwar links die Bahn und auch ein vereinzelter flacher Zuschnitt gezeigt ist, der Papiertubus oder die fertige Packung aber nur an vereinzelten Stellen der Vorrichtung angedeutet ist,
Fig. 3 schematisch die Falteinrichtung, wenn man in Richtung der laufenden Zuschnitte bzw. Papiertuben blickt,
Fig. 3a eine schematisierte Ansicht entlang des Pfeiles III-III in der Figur 3, wobei nur der Stützdorn und seine Halterung dargestellt sind,
Fig. 4 eine Draufsicht auf einen oben abgebrochenen Aufnahmebehälter mit seitlich herausstehendem Zapfen und Rolle, die im Mitnehmerarm liegt,
Fig. 5 eine Seitenansicht auf den Aufnahmebehälter entlang der Linie V-V, der Fig. 4 und
Fig. 6 abgebrochen und vergrößert ein herausgezeichneter Mitnehmerarm mit Nut, der in Draufsicht entlang der Linie IV-IV so aussieht, wie in Fig. 4 unten gezeigt ist.

Die Packungsherstellungsvorrichtung läßt sich am besten anhand der Figuren 1 und 2 erläutern, wobei zunächst hauptsächlich auf Fig. 1 Bezug genommen wird und die Bildung des Papiertubus und dann der fertigen Packung zunächst ohne Maschinenelemente beschrieben wird. Einige Teile der Bahn, des flachliegenden Zuschnittes und einige Stationen des Papiertubus bzw. der Packung sind auch schon in Fig. 2 mit den gleichen Bezugszahlen versehen, wie im folgenden anhand von Fig. 1 zunächst zum generellen Verständnis der Erfindung erläutert. Hierbei ist zu beachten, daß das Verteilen von einer Bahn auf drei Bahnen bei der hier beschriebenen bevorzugten Ausführungsform gilt und erwünschtenfalls auch mehrere Bearbeitungsbahnen vorgesehen sein können.

Von einer Vorratsrolle 1 wird eine auf beiden Oberflächen mit Kunststoff beschichtete Papierbahn 2 abgezogen und über eine erste obere Umlenkrolle 3 zu einer nach unten durchhängenden Pufferschlaufe 4 gefördert, deren ablaufseitiges Ende durch eine zweite obere Umlenkrolle 4a begrenzt wird, über welche die Papierbahn 2 übergelegt und vertikal nach unten zu einer unteren Umlenkrolle 4b geführt wird, von wo aus die Papierbahn 2 eine gedachte allgemeine Bearbeitungsebene erreicht, die gerade ist und horizontal liegt. In dieser Bearbeitungsebene, die gemäß Fig. 2 senkrecht auf der Papierebene steht und die gemäß Fig. 1 mit der Ebene der Papierbahn 2 übereinstimmt, wird die Papierbahn 2 nun in Laufrichtung 20 bewegt, wobei im ersten Bereich 21 und gegebenenfalls auch im nachfolgenden Bereich 22 Prägelinien entsprechend der einzelnen Zuschnitte in die Papierbahn eingebracht werden, bis diese die Position 5 erreicht hat.

Auch für den Kantenschutz ist dadurch gesorgt, daß von einer Zuführrolle 23 ein Kunststoffstreifen 24 abgezogen und etwa im Bereich 21 an den Rand der bewegten Papierbahn 2 angesiegelt wird.

Die Pufferschlaufe 4 der Papierbahn 2 dient dazu, die Vorratsrolle 1 kontinuierlich zu drehen, wenn beispielsweise die erste Umlenkrolle 3 für einen kontinuierlichen Abzug der Bahn 2 von der Rolle 1 sorgt, während im Bereich 5 die Papierbahn intermittierend befördert wird.

Diese intermittierende Bewegung der Papierbahn 2 in Laufrichtung 20 ist für zahlreiche Bearbeitungsschritte erforderlich, beispielsweise zur Durchführung des Vereinzelungsschnittes bei 6, durch welchen aus der Papierbahn 2 die einzelnen Zuschnitte 7 erstellt werden. Zu Beginn der Fertigung wird sogar der abgeschnittene erste Zuschnitt 7 durch eine in Fig. 2 allgemein mit 25 bezeichnete Bahnverteilerstation aus der Mittelposition nach links, danach der nächste Zuschnitt aus der Mittelposition nach rechts geschoben, wonach der dritte Zuschnitt dann in der in Fig. 1 in der Mitte bei 7 gezeigten Position liegen bleibt. Während also die Papierbahn 2 um drei Positionen in Laufrichtung 20 vorgeschoben wurde, erfolgte in den nachgeschalteten Positionen keine Bewegung in Laufrichtung 20. Die in der bevorzugten und hier gezeigten speziellen Ausführungsform nebeneinanderliegenden drei Zuschnitte 7 werden dann in die allgemein mit 8 bezeichnete Falteinrichtung gefördert, wo der Papiertubus 9 durch Umlegen und Längssiegeln fertiggestellt wird. Dieser Papiertubus 9 ist an beiden Enden offen und wird bei der nächsten Vorschaltbewegung auf den horizontal liegenden Dorn 26 des allgemein mit 27 bezeichneten Dornrades geschoben. Nach Vorwärtsdrehen des Dornrades in Richtung des Pfeiles 28 liegt der jeweilige Papiertubus 9 dann in vertikaler Position, d. h. die Längsrichtung des Papiertubus ist um 90° aus der oben beschriebenen Behandlungsebene in die Vertikale herausgedreht worden. Durch die in Fig. 2 gezeigte und allgemein mit 29 bezeichnete Spritzstation wird der Deckel 10 an das deckelseitige Ende des Papiertubus 9 angespritzt. Beim nächsten Weiterschalten des jeweiligen Dornrades 27 gelangt der nun deckelseitig verschlossene Papiertubus 9 in die Aufnahmeposition 11 im Aufnahmebehälter 30 eines allgemein mit 31 bezeichneten Endlosförderers, auf welchem der einseitig verschlossene Papiertubus 9 zu Anfang in gleicher Richtung (wie die Drehrichtung 28 der Dornräder 27) in die Vertikale so gedreht wird, daß sein bodenseitiges offenes Ende oben zu liegen kommt. Von hier wird der leere Papiertubus in die strichpunktiert gezeigte Position 13 angehoben, gefüllt und entsprechend dem Füllgrad wieder nach unten in die Position 12 abgesenkt.

Hier steht nun der einseitig offene und gefüllte Papiertubus 9 in der Position 12 vom Anfang des Obertrums 32 des Endlosförderers 31 und wird in Laufrichtung 20', parallel zur Laurichtung 20und oberhalb der Bearbeitungsebene intermittierend weitergeschaltet. Wird beispielsweise Milch in der Position 13 eingefüllt, dann ist es zweckmäßig, zwei Positionen ohne Bearbeitung zwischenzuschalten, bis der Papiertubus 9 die Position 14 erreicht hat, in welcher die Quersiegelnaht 33 erstellt wird. Beim Weiterfördern der nun verschlossenen und gefüllten und deshalb mit 34 bezeichneten Fließmittelpackung durchläuft diese zunächst eine gekrümmte Bahn zwischen dem Obertrum 32 und dem nachgeschalteten Untertrum 35, wobei die durch die Querversiegelung seitlich herausstehenden, doppelwandigen Dreiecklappen so umgelegt werden, daß diese in der Position 15 schließlich in Längsrichtung der Packung 34 nach unten herausstehen. Bei Weiterfördern in Richtung des Pfeiles 37 werden diese Dreiecklappen 36 umgelegt, auf den flachen Boden angeheftet, und in der Position 16 ist die Flüssigkeitspackung dann endgültig fertiggestellt.

Aus dem Endlosförderer 31 wird sie vertikal nach unten in die Position 17 heruntergezogen und in Richtung des Pfeiles 38 senkrecht zur Laufrichtung im Untertrum 35 gemäß Pfeil 37 abgefördert.

Bei der vorstehenden Bearbeitungsbahn von der Papierbahn 2 bis zur fertigen Fließmittelpackung 34 wurde zur einfacheren Beschreibung nur auf einen Papiertubus und eine Packung abgestellt, es versteht sich aber, daß von der Bahnverteilerstation 25 an immer drei Papiertuben 9 gleichzeitig bearbeitet und schließlich auch in Richtung des geraden Trums 38 des Abförderers 39 abgefördert werden.

In Fig.2 sind die Vorrichtungsteile zur Behandlung der Papierbahn 2 näher beschrieben. In Laufrichtung 20 hinter der unteren Umlenkrolle 4b befinden sich eine erste Prägestation und im Abstand weiter dahinter eine zweite Prägestation 40, so daß die in Fig. 1 in den Bereichen 21 und 22 gezeigten Prägelinien am Zuschnitt angebracht werden können. Weiter in Laufrichtung hinter den Prägestationen 40 erkennt man ein Paar Antriebswalzen 41, welche die Papierbahn 2 von der Vorratsrolle 1 bzw. aus der Pufferschlaufe 4 in Laufrichtung 20 vorziehen und unter das Messer 42 in die Bahnverteilerstation 25 einschieben.

Von der Station 25 gelangen die Zuschnitte 7 durch nicht gezeigte Förderer in die Falteinrichtung 8, die nachfolgend noch beschrieben wird, und welche die Zuschnitte nun in Form des Papiertubus 9 verlassen, um auf den Dorn 26 eines Dornrades 27 aufgeschoben zu werden.

Drei Dornräder sind auf einer gemeinsamen Achse 43 in Richtung des gebogenen Pfeiles 28 (Fig. 1) drehbar und axial im Abstand (a) voneinander angeordnet und sind jeweils mit vier um 90° am Umfang zueinander versetzt angeordneten, radialen Dornen 26 versehen. Der oben erwähnte erste Dorn 26 befindet sich zur Aufnahme des soeben erstellten Papiertubus 9 in horizontaler Position, allgemeiner gesagt in der Behandlungsebene und in Laufrichtung 20. Der Papiertubus 9 ist vorn und hinten offen, wobei in Laufrichtung 20 "hinten" das obere Ende 44 bedeutet, welches bei der Bewegung des Dornrades 27 gemäß Drehrichtung 28 und nach Drehung um 90° vertikal nach oben zu liegen kommt. Dieses obere Ende 44 des Papiertubus 9 befindet sich nun unter der Spritzstation 29, die hier nicht näher beschrieben ist. Es gibt Spritzstationen bereits im Handel, mit denen der Deckel 10 in der oberen Position des Dornes 26' an das obere Ende 44 des Papiertubus 9 angespritzt werden kann.

Intermittierend dreht sich das Dornrad 27 um die Achse 43 um 90° weiter in Drehrichtung 28, so daß der Dorn nun die rechte horizontale Position 26'' in Fig. 2 erreicht hat, in welcher der Deckel 10 direkt dem benachbart in Laufrichtung 20 dahinter an geordneten Endlosförderer 31 gegenübersteht.

Auf der Viertelkreisbahn zwischen der Dornposition 26' und 26'' befindet sich eine Kühleinrichtung 45, die Zuführrohre 46 für Kühlluft und einen Luftausströmraum 47 aufweist, der die Form eines Viertelzylindermantels hat. An einem Ende ist dieser Ausströmraum 47 mit dem Zuführrohr 46 verbunden, und zur Achse 43 des Dornrades 27 hin gerichtet befinden sich auf der inneren Fläche des Raumes 47 zahlreiche, hier nicht gezeigte Ausströmdüsen, so daß der frisch gespritzte Deckel 10 beim Durchlaufen des Dornes über den Förderweg von der Position 26' zur Position 26'' ständig einem Kühlluftstrom ausgesetzt ist. Hat der Dorn also die Position 26'' erreicht, dann ist der Deckel 10 ausreichend abgekühlt und ausgehärtet.

Der sich in Laufrichtung 20 hinter dem Dornrad 27 anschliessende Endlosförderer 31 weist eine endlose Kette auf, welche das Obertrum 32 oben und das Untertrum 35 unten bildet und ein Antriebsrad 46 sowie ein Umlenkrad 47 aufweist, deren Achsen 46' und 47' im Abstand b in Laufrichtung 20 in der Bearbeitungsebene und parallel zur Achse 43 der Dornräder 27 liegen.

Außerdem weisen sowohl das Antriebsrad 46 als auch das Umlenkrad 47 des Endlosförderers 31 Mitnehmerarme 48 auf, die für alle Räder des Endlosförderers 31 gleich ausgestaltet sind. Es versteht sich übrigens, daß die Achsen 46' und 47' der Räder 46 und 47 ebenso lang wie die Achse 43 der Dornräder 27 sind und daß sich sowohl vor als auch hinter den drei parallelen Behandlungsbahnen (in Richtung der Achsen 43, 46', 47' gesehen) Ketten mit Obertrum 32 und Untertrum 35 befinden, welche durch sich quer erstreckende (parallel zu den Achsen 43 usw.) Förderteile verbunden sind. Im vorliegenden Falle sind am Endlosförderer 31 vor und hinter den drei Behandlungsbahnen Antriebs-46 und Umlenkräder 47 angeordnet, die einerseits über Lager an den betreffenden Achsen 46' und 47' gehaltert sind und welche die erwähnten Mitnehmerarme tragen, in deren Enden Nuten 50 (Fig. 6) eingelassen sind, über welche sich länglich ausgestaltete, plattenförmige Aufnahmebehälter 30 wiederum über die gesamte Breite des Endlosförderers 31 im Abstand haltern.

### Aufnahmebehälter

Anhand der Figuren 2 und 4 bis 6 wird nun die Ausbildung der Aufnahmebehälter 30 und ihrer Lagerung und Bewegung im Endlosförderer 31 über die Mitnehmerarme 48 beschrieben. Jedes Antriebsrad 46 bzw. Umlenkrad 47 weist sechs radial nach außen herausstehende und im gleichen Winkel vom nächsten beabstandete Mitnehmerarme 48 auf, die an ihren äußeren Enden jeweils die erwähnte Nut 50 haben. Über die gesamte Breite des Endlosförderers 31 in Richtung der Achsen 46' bzw. 47' hinweg erstrecken sich die plattenförmigen Aufnahmebehälter 30, die auch eine längliche Leistenform haben. In Richtung der Breite des Endlosförderers 31, welche in Richtung der Achsen 46' und 47' liegt, erstrecken sich Zapfen 51 mit um diese drehenden Rollen 52. Die Zapfen 51 mit den Rollen 52 befinden sich auf beiden Breitseiten der Aufnahmebehälter 30 und können daher in die beiden Mitnehmerarme der beiden Antriebsräder 46 bzw. in die Mitnehmerarme 48 der beiden Umlenkräder 47 eingelegt und von diesen gehaltert werden.

Fig. 4 stellt abgebrochen die Lagerstelle in der Nut 50 des vorderen Mitnehmerarmes 48 dar, wenn man in Fig. 6 in Richtung der Pfeile IV-IV von oben nach unten blickt.

Eine andere Darstellung ist Fig. 5, welche die Ansicht entlang der Linie V-V der Fig. 4 zeigt. Der oben bei 53 abgebrochene Aufnahmebehälter 30 weist entsprechend den drei Behandlungsbahnen der vier Tuben 9 drei Ausnehmungen 54 mit oberseitig angesetzter Schräge 55 auf, von denen nur eine Ausnehmung 54 gezeigt ist, nämlich diejenige, welche dem Zapfen 51 am nächsten liegt. Die Achse dieser lochartigen oder zylinderförmigen Ausnehmung 54 verläuft gemäß Fig. 2 vertikal, wenn man die Position der Aufnahmebehälter 30 im Bereich des Obertrums 32 betrachtet. (umgekehrt ist es nach natürlich im Falle des Untertrums 35). An jeder Ausnehmung 54 des Aufnahmebehälters 30 befindet sich eine verstellbare Tiefenhalterung 56 in Form eines L-förmigen Stabes. Dieser ist seitlich exzentrisch an der Ausnehmung 54 bzw. außerhalb derselben im Aufnahmebehälter 30 befestigt. Diese Tiefenhalterung 56 in Stabform ragt ein Stück weit nach oben aus dem Aufnahmebehälter und ein größeres Stück weit nach unten in Richtung auf das Ober- 32 bzw. Untertrum 35 hinaus, wobei der Stab 56 am unteren Ende einen Endanschlag 57 trägt. Dies ist der erwähnte L-Schenkel, weshalb die Tiefenhalterung 56 insgesamt L-förmig mit dem Stab 56 und dem Anschlag 57 zu denken ist. Man versteht, daß beim Einschieben eines Papiertubus 9 gemäß Fig. 4 in die Ausnehmung 54 von oben nach unten bzw. gemäß Fig. 5 von rechts nach links der Tubus 9 durch die Dicke (c) des Aufnahmebehälters 30 geführt, bis auf den Anschlag 57 hinuntergeschoben werden kann, wodurch die Einschiebetiefe des Tubus 9 festgelegt ist. Klemmend sitzt der Papiertubus nun in diesem Aufnahmebehälter 30 und kann dessen Bewegungen folgen.

Die Bewegungen für den Aufnahmebehälter werden durch die Rollen 52 an den Zapfen 51 gesteuert; und diese wiederum durch die Bewegung der Mitnehmerarme 48, die sich ja um die Achsen 46' und 47' drehen. Jeder Punkt der Nut 50 am Mitnehmerarm 48 durchläuft also einen Kreisbogen.

Aus Fig. 6 erkennt man, daß der rechte Arm 58 neben der Nut 50 in radialer Richtung des Mitnehmerarmes 48 kürzer ausgestaltet ist als der linke Arm 59, der eine sanft abgerundete Kurve 60 außen trägt, über welche die Rolle 46 auf- und ablaufen kann. Alle Mitnehmerarme 48 sind in dieser Weise ausgestaltet, wobei der kürzere Arm 58 neben der Nut 50 in Drehrichtung gemäß Pfeil 61 vorn liegt und die Kurve 60 hinter der Nut 50.

Beachtet man diesen Aufbau in Verbindung mit dem Endlosförderer 31 in Fig. 2, dann erkennt man, daß die Kurve 60 die Endlage des jeweiligen Aufnahmebehälters 30 vorgibt und bestimmt. Der vordere Arm 58 des Mitnehmerarmes 48 neben der Nut 50 ist kürzer als der hintere Arm 59, damit das radial äußere Ende des kürzeren Mitnehmerarmes 58 beim Einlaufen, wie beispielsweise kurz vorher in der Position 48' in Fig. 2 gezeigt ist, dieser vordere Arm 58 an dem Zapfen 51' (Fig. 2) vorbeilaufen kann.

Umgekehrt gibt die Kurve 60 beim Auslaufen des Mitnehmerarmes gemäß Position 48'' in Fig. 2 dem Zapfen 51 des Aufnahmebehälters 30 einen letzten Schub, so daß die Reihe der sich berührend nebeneinander befindenden vier Aufnahmebehälter 30 am Obertrum die richtige Position einnehmen.

Diese richtige Position ist für die allgemein mit 62 bezeichnete Siegelstation von Bedeutung, in welcher die oben erwähnte Quersiegelnaht 33 erstellt wird. Zuvor war die Packung in der allgemein mit 63 bezeichneten Füllstation unter Heben und langsamem Senken gefüllt worden und durchlief dann zwei Pausepositionen, bevor die Stellung unter der Siegelstation 62 erreicht wurde.

Nach Umlaufen der gefüllten und mit der Querversiegelung 33 versehenen Packung um das Umlenkrad 47 in Uhrzeigerrichtung gemäß Fig. 2 erfolgt in der allgemein mit 64 bezeichneten Siegelstation das Ansiegeln der dreieckförmigen Lappen 36 an den flachen Boden der Fließmittelpackung 34, wobei das Fließmittel zur Kühlung im Bereich der Siegelstation 64 beiträgt. Nach Durchlaufen der somit fertigen Fließmittelpackung 34 in Richtung 37 (gemäß Fig. 2 von rechts nach links) erreicht die Packung dann die Abgabeposition 16, von welcher sie senkrecht auf den Abförderer 39 heruntergeschoben und dann abgefördert wird.

### Falteinrichtung

Die Figuren 3 und 3a zeigen die in Fig. 2 links vom Dornrad 27 gezeigte Falteinrichtung. Blickt man in Laufrichtung 20 des jeweiligen Zuschnittes 7, dann sieht man die Ansicht der Fig. 3 mit dem Zuschnitt 7 und dem Abdeckstreifen 24 aus Kunststoff als Kantenschutz, den Zuschnitt 7 flachliegend , und darunter den Stützdorn 65. Im vorliegenden Ausführungsbeispiel ist der Querschnitt des Stützdornes 65 in Fig. 3 quadratisch mit abgerundeten Ecken. Bei anderen Ausführungsformen kann je nach der gewünschten Tubusform die Außenfläche des Stützdornes auch zylindermantelförmig oder dergleichen sein. Der Stützdorn wird von einem Träger 66 aus Flachmaterial am Maschinenrahmen gehaltert, wie in Fig. 3a gezeigt ist, nämlich entlang der Sichtlinie III-III der Fig. 3. Oberhalb des Stützdornes 65 befindet sich das Lager 67 für zwei Arme 68 mit jeweils an ihren unteren äußeren Enden angebrachten Rollen 69. Die Rollen sind so lang wie der Stützdorn 65 ausgebildet, so daß sie bei einer Abwärtsbewegung in Richtung des Pfeiles 69 fast die gesamte äußere Oberfläche des Stützdornes 65 überrollen können. Wenn die Rollen 69 nach Durchlaufen der Abwärtsbewegung gemäß Pfeil 69 fast ihre Endposition erreicht haben, befinden sie sich in der mit 69' bezeichneten Position unter dem Stützdorn 65, wie dort gestrichelt wiedergegeben ist. Dann überlappen sich auch die Enden des Zuschnittes 7 zur Bildung einer Längssiegelnaht mit Hilfe des Schweißbackens 70, der in Richtung des Doppelpfeiles 71 auf- und abbewegbar ist. Die beiden Arme 68 sind über eine Feder 72 miteinander gekoppelt, welche sie zusammenzieht (Zugfeder). Dadurch wird gewährleistet, daß auch bei der Abwärtsbewegung der Arme 68 mit den Rollen 69 letztere in Berührung mit den Oberflächen des Stützdornes 65 bleiben.

## Patentansprüche

1. Vorrichtung zur Herstellung einer Fließmittelpackung mit einem mit Kunststoff beschichteten Papiertubus (9), dessen eines Ende mindestens teilweise durch Spritzgießteile (10) aus Kunststoff und dessen anderes Ende durch Falten und Schweißen des Tubusmaterials verschlossen sind, mit einer Schneideinrichtung (42), einer Falteinrichtung (8) für die gleichzeitige Formung von wenigtens zwei Tubussen (9) aus von einer Bahn (2) durch die Schneideinrichtung (42) nacheinander abgetrennten Zuschnitten (7), mit entsprechend der Anzahl der Bearbeitungsstränge wenigstens zwei um eine gemeinsame, quer zu dem jeweiligen Bearbeitungsstrang leigenden Achse (43) taktweise drehend nebeneinander angeordneten Dornrädern (27), denen Spritzstationen (29) zugeordnet sind, mit einem eine Füllstation (63) und eine Verschließstation (62) aufweisenden Endlosförderer (31) und mit einem Abförderer (39), dadurch gekennzeichnet, daß in einer Bahnverteilerstation (25) einige von der Bahn (2) abgetrennte Zuschnitte (7) zur Bildung einer Mehrzahl von parallel zur Laufrichtung (20,20') der Bahn liegenden Bearbeitungssträngen in eine entsprechende Anzahl nebeneinanderliegend quer zur Laufrichtung (20, 20') der Bahn (2) derart verteilt werden, daß sich eine quer zur Laufrichtung (20, 20') der Bahn (2) erstreckende Reihe von Zuschnitten (7) ergibt, und daß der Endlosförderer (31) in in geradliniger Fortsetzung der jeweiligen Packungsbahn (20) befindliche Positionen (11) bringbare Aufnachmebehälter (30) für die Packungen (34) aufweist, wobei die Packungen (34) am Untertrum (35) mit umlaufen.

2. Vorrichtung nach Anspruch 1, dadurch gekennzeichnet, daß die Bahn des jeweiligen Papiertubus (9) bei der Übergabe von einer Station (25, 8, 27) der Vorrichtung in die nächste von der Falteinrichtung (8) bis zur Aufnahmeposition (11) des Endlosförderers (31) in einer horizontalen Geraden liegt.

3. Vorrichtung nach Anspruch 1 oder 2, dadurch gekennzeichnet, daß die Längsrichtung des Aufnahmebehälters (30), die in der Aufnahmeposition (11) horizontal liegt, in der Abgabeposition (16) vertikal liegt.

4. Vorrichtung nach einem der Ansprüche 1 bis 3, dadurch gekennzeichnet, daß die Füll- (63) und Verschließstation (62) im Bereich des Endlosförderers (31), neben und in Funktionsverbindung zu diesem angeordnet sind.

5. Vorrichtung nach einem der Ansprüche 1 bis 4, dadurch gekennzeichnet, daß die Abfördereinrichtung (38) des Abförderers (39) wenigstens im Bereich des Endlosförderers (31) parallel zur gemeinsamen Achse (43) der Dornräder (27) liegt.

6. Vorrichtung nach Anspruch 1 oder 2, dadurch gekennzeichnet, daß die Falteinrichtung (8) an beweglich angetriebenen Armen (68) gehalterte Rollen (69), einen Stützdorn (65) und einen bewegbaren Schweißbacken (70) aufweist, die nebeneinander angeordnet und miteinander in Eingriff bringbar sind.

7. Vorrichtung nach einem der Ansprüche 1 bis 5, dadurch gekennzeichnet, daß im Endlosförderer (31) wenigstens eine Reihe von mindestens eine Ausnehmung (54) für eine Packung (34) aufweisenden Aufnahmebehältern (30), in Form einer endlosen Kette umlaufend, und im geraden Trum (32, 35) einander berührend antreibbar gehaltert ist und in geradliniger Fortsetzung der Packungsbahn (2, 20) im Abstand (b)hintereinander Antriebs- (46) und/oder Umlenkräder (47) angeordnet sind.

8. Vorrichtung nach Anspruch 7, dadurch gekennzeichnet, daß jedes Antriebs- (46) und Umlenkrad (47) radiale Arme (48) aufweist mit an den äußeren Enden befindlichen Nuten (50) für den lösbaren Eingriff mit Zapfen (51) der Aufnahmebehälter (30).

9. Vorrichtung nach Anspruch 7 oder 8, dadurch gekennzeichnet, daß an jeder Ausnehmung (54) des Aufnahmebehälters (30) eine verstellbare Tiefenhalterung (56) befestigt ist.

10. Vorrichtung nach einem der Ansprüche 1 bis 9, dadurch gekennzeichnet, daß eine Kühleinrichtung (45) am Förderweg (26' nach 26'') des am Papiertubus (9) angespritzten Deckels (10) zwischen Spritzstation (29) und Endlosförderer (31) vorgesehen ist.

## Claims

1. An apparatus for producing a fluids package with a synthetic plastics coated paper tube (9), of which one end is at least partially closed by injection moulded parts (10) of synthetic plastics material, the other end being closed by folding and welding of the tube material, with a cutting means (42) and folding means (8) for the simultaneous shaping of at least two tubes (9) from prepared blanks (7) separated one after the other from the a (2) by the cutting means, with, corresponding to the number of working lines, at least two mandrel wheels (27) disposed to rotate in cadence one beside the other about a common axis (43) disposed crosswise to the relevant working line, and with which injection moulding stations (29) are associated and with an endless conveyor (31) accommodating a filling station (63) and a closing station (62) and with a removal conveyor (39), characterised in that in a web distributing station (25), blanks (7) separated from the web (2) and intended to form a plurality of working lines disposed adjacent one another and parallel with the direction of movement (20, 20') of the web (2) are correspondingly distributed crosswise to the direction of movement of the web (2) so that a row of prepared blanks (7) extending crosswise to the direction of movement (20, 20') of the web (2) results and in that the endless conveyor (31) comprising containers (30) adapted to receive the packages (34) and which can be brought into a position which is in a rectilinear extension of the relevant package web (20), the packages (34) co-rotating on the lower strand (35) of the conveyor.

2. An apparatus according to claim 1, characterised in that the path of the relevant paper tube (9), upon transfer from one station (25, 8, 27) of the apparatus to the next lies in a horizontal straight line from the folding device (8) as far as the receiving position (11) of the endless conveyor (31).

3. An apparatus according to claim 1 or 2, characterised in that the longitudinal direction of the receiving container (30) which lies horizontally in the receiving position (11) lies vertically in the delivery position (16).

4. An apparatus according to one of claims 1 to 3, characterised in that the filling station (63) and the closing station (62) are, in the region of the endless conveyor (31), disposed alongside and in functional communication with this latter.

5. An apparatus according to one of claims 1 to 4, characterised in that the removal means (38) of the removal conveyor (39) is parallel with the common axis (43) of the mandrel wheels (27), at least in the region of the endless conveyor (31).

6. An apparatus according to claim 1 or 2, characterised in that the folding device (8) has rollers (69) mounted on movably driven arms (68), a bracing mandrel (65) and a movable welding die (70) which are disposed beside one another and which are disposed to be brought into engagement with one another.

7. An apparatus according to one of claims 1 to 5, characterised in that in the endless conveyor (31) there is at least one row of receiving containers (30) comprising at least one recess (54) for a package (34) and revolving in the form of an endless chain, the containers (30) being supported to be driven in the straight strand (32, 35) in such a way that they touch one another and in that in a rectilinear extension of the package path (2, 20) there are driving wheels (46) and/or direction reversing wheels (47) disposed one after another at intervals (b).

8. An apparatus according to claim 7, characterised in that each driving (46) and direction reversing (47) wheel comprises radial arms (48) with, disposed at the outer ends, slots (50) for separable engagement with journals (51) on the receiving containers (30).

9. An apparatus according to claim 7 or 8, characterised in that an adjustable bottom support (56) is disposed on each recess (54) in the receiving container (30).

10. An apparatus according to one of claims 1 to 9, characterised in that a cooling device (45) is provided between the injection station (29) and the endless conveyor (31) on the conveyor path (26' to 26'') of the lid (10) which is integrally moulded onto the paper tube (9).

## Revendications

1. Dispositif pour fabriquer un emballage pour produits fluides, comportant un tube en papier (9) recouvert d'une matière synthétique, dont une extrémité est fermée au moins en partie par des pièces moulées par injection (10) en matière synthétique et dont l'autre extrémité est fermée par pliage et soudage du matériau du tube, un dispositif de coupe (42), un dispositif de pliage (8) pour la formation simultanée d'au moins deux tubes (9) à partir de flans (7) séparés successivement d'une feuille continue (2) par le dispositif de coupe (42), un nombre de roues porte-broches (27) correspondant au nombre des chaînes d'usinage et au moins deux roues porte-broches (27) disposées côte-à-côte de manière à pouvoir tourner de façon cadencée autour d'un axe commun (43) transversal par rapport à la chaîne de traitement respective, et auxquelles sont associés des postes de moulage par injection (29), un transporteur sans fin (31) possédant un poste de remplissage (63) et un poste de fermeture (62), et un transporteur d'évacuation (39), caractérisé en ce que dans un poste (25) de répartition de la feuille continue, pour la formation d'une multiplicité de chaînes de traitement parallèles à la direction de déplacement (20,20') de la feuille continue (2), quelques-uns des flans (7) séparés de cette voie sont répartis côte-à-côte, en un nombre correspondant, transversalement par rapport à la direction de déplacement (20,20') de la feuille continue (2) de sorte qu'on obtient une série de flans (7), qui s'étend transversalement par rapport à la direction de déplacement (20,20') de la feuille continue (2), et que le transporteur sans fin (31) possède des récipients (30), qui peuvent être amenés dans des positions (11) situées dans le prolongement en ligne droite de la feuille continue respective d'emballage (20), et servant à loger les emballages (34), qui circulent conjointement au brin inférieur (35).

2. Dispositif selon la revendication 1, caractérisé en ce que la voie de déplacement du tube de papier respectif (9) lors du transfert dès un poste (25,8,27) du dispositif dans le poste immédiatement suivant du dispositif de pliage (8) s'étend selon une droite horizontale jusqu'à la position de réception (11) du transporteur sans fin (31).

3. Dispositif selon la revendication 1 ou 2, caractérisé en ce que la direction longitudinale du récipient de réception (30), qui est horizontale dans la position de réception. (11), est verticale dans la position de délivrance (16).

4. Dispositif selon l'une des revendications 1 à 3, caractérisé en ce que le poste de remplissage (63) et le poste de fermeture (62) sont disposés dans la région du transporteur sans fin (31), à côté de ce dernier et en y étant raccordés selon une liaison fonctionnelle.

5. Dispositif selon l'une des revendications 1 à 4, caractérisé en ce que le dispositif d'évacuation (38) du transporteur d'évacuation (39) est, au moins dans la zone du transporteur sans fin (31), parallèle à l'axe commun (41) des roues porte-broches (27).

6. Dispositif selon la revendication 1 ou 2, caractérisé en ce que le dispositif de pliage (8) possède des galets (69) maintenus à des bras mobiles entraînés (68), une broche d'appui (65) et une mâchoire de soudage déplaçable (70), qui sont disposés côte-à-côte et peuvent être amenés en engagement les uns avec les autres.

7. Dispositif selon l'une des revendications 1 à 5, caractérisé en ce que dans le transporteur sans fin (31), au moins une série de récipients de réception (30), qui possèdent au moins un évidement (54) pour un emballage (34) sont maintenus de manière à circuler sous la forme d'une chaîne sans fin et à pouvoir être entraînés en étant en contact réciproque dans le brin rectiligne (32,35), et des roues d'entraînement (46) et/ou des roues de renvoi (47) sont disposées les unes derrière les autres à la distance (b), dans le prolongement rectiligne de la feuille continue d'emballage (2,20).

8. Dispositif selon la revendication 7, caractérisé en ce que chaque roue d'entraînement (46) et chaque roue de renvoi (47) comporte des bras radiaux (48), aux extrémités extérieures desquelles sont ménagées des rainures (50) permettant l'engagement amovible avec des tétons (51) des récipients de réception (30).

9. Dispositif selon la revendication 7 ou 8, caractérisé en ce qu'un dispositif de maintien de profondeur (56) réglable est fixé à chaque évidement (54) du récipient de réception (30).

10. Dispositif selon l'une des revendications 1 à 9, caractérisé en ce qu'un dispositif de refroidissement (45) est prévu sur le trajet de transport (26' vers 26'') du couvercle (10), moulé par injection au tube en papier (9), entre le poste de moulage par injection (29) et le transporteur sans fin (31).
